# EUROPÄISCHE PATENTSCHRIFT

(11) **EP 2 722 472 B1**
(45) Veröffentlichungstag und Bekanntmachung des Hinweises auf die Patenterteilung: **21.07.2021**
(21) Anmeldenummer: 13004868.9
(22) Anmeldetag: 10.10.2013
(51) Int. Cl.: E05D 3/08, E05F 1/10, E05D 5/02, A47K 3/36, E05D 15/54

(54) **Drehflügelbeschlag und Duschabtrennung**
Swing door fitting and shower partition
Ferrure pour battant et séparation de douche

(30) Priorität: 19.10.2012 DE 102012110034; 14.05.2013 DE 102013008211
(43) Veröffentlichungstag der Anmeldung: 23.04.2014
(73) Patentinhaber: Gral Systeme GmbH, 91058 Erlangen (DE)
(72) Erfinder: Hodges, Garry, D-32657 Lemgo (DE); Vanhoof, Bruno, D-32457 Porta Westfalica (DE)
(74) Vertreter: Balder IP Law, S.L.

(56) Entgegenhaltungen:
- DE-A1- 19 717 118
- DE-A1-102010 024 109
- US-A- 5 499 428

## Beschreibung

Die vorliegende Erfindung betrifft einen Drehflügelbeschlag, insbesondere für Pendeltüren. Des Weiteren betrifft die Erfindung eine Duschabtrennung, umfassend den Drehflügelbeschlag.

Drehflügelbeschläge werden dazu verwendet, um einen Türflügel mit einer Zarge oder einer angrenzenden Wand schwenkbar zu verbinden. Bei Pendeltüren kann der Türflügel aus seiner geschlossenen Lage in beide Richtungen verschwenkt werden. Der Stand der Technik kennt unterschiedliche Methoden zum Arretieren des Türflügels in bestimmten Winkelpositionen, beispielsweise in der geöffneten oder in der geschlossenen Stellung.

Die Druckschrift DE 10 2010 024 109 A1 zeigt einen Drehflügelbeschlag mit einer an einer Zarge oder Wand befestigbare erste Beschlagvorrichtung mit einem Auflagerelement, einer im Auflagerelement um eine Rotationsachse drehbar angeordnete Achsvorrichtung, und einer an einem Türflügel befestigbare, mit der Achsvorrichtung drehfest verbundene zweite Beschlagvorrichtung, wobei das Auflagerelement zumindest eine erste Auflageraußenfläche aufweist, die parallel zum geschlossenen Türflügel definiert ist, das Auflagerelement eine zweite Auflageraußenfläche aufweist, die parallel zum geöffneten Türflügel definiert ist, die zweite Beschlagvorrichtung zumindest eine erste Beschlagaußenfläche aufweist, die parallel zum Türflügel definiert ist und wobei im geschlossenen Zustand des Türflügels die erste Auflageraußenfläche bündig mit der ersten Beschlagaußenfläche abschließt und im geöffneten Zustand des Türflügels die zweite Auflageraußenfläche bündig mit der ersten Beschlagaußenfläche abschließt. Ferner offenbart die Druckschrift US 5 499 428 A ein bündiges Scharnier für Sportplatztüren.

Es ist Aufgabe der vorliegenden Erfindung, einen Drehflügelbeschlag anzugeben, der bei kostengünstiger Herstellung und einfacher Montage einen wartungsarmem Betrieb ermöglicht.

Die Lösung der Aufgabe erfolgt durch die Merkmale des unabhängigen Anspruchs. Die abhängigen Ansprüche haben bevorzugte Weiterbildungen der Erfindung zum Gegenstand.

Somit wird die Aufgabe gelöst durch einen Drehflügelbeschlag, insbesondere für Pendeltüren, umfassend eine erste Beschlagvorrichtung mit einem Auflagerelement. Die erste Beschlagvorrichtung ist an einer Zarge oder Wand befestigbar. Des Weiteren umfasst der Drehflügelbeschlag eine Achsvorrichtung und eine zweite Beschlagvorrichtung. Die Achsvorrichtung ist im Auflagerelement um eine Rotationsachse drehbar angeordnet. Des Weiteren ist die Achsvorrichtung drehfest mit der zweiten Beschlagvorrichtung verbunden. Die zweite Beschlagvorrichtung wiederum ist an einem Türflügel befestigbar. Das Auflagerelement weist zumindest eine erste Auflageraußenfläche auf. Die erste Auflageraußenfläche ist parallel zum geschlossenen Türflügel definiert. Insbesondere bei der Pendeltür gibt es beidseitig des Türflügels jeweils eine erste Auflageraußenfläche. Das Auflagerelement weist eine zweite Auflageraußenfläche auf. Die zweite Auflageraußenfläche ist parallel zum geöffneten Türflügel definiert. Bei einer Pendeltür, die aus ihrem geschlossenen Zustand in beide Richtungen um 90° verschwenkbar ist, steht die zweite Auflageraußenfläche senkrecht zu den beiden ersten Auflageraußenflächen. Dementsprechend ist das Auflagerelement blockförmig ausgebildet. Die zweite Beschlagvorrichtung weist zumindest eine erste Beschlagaußenfläche auf. Bei der Pendeltür gibt es wiederum auf beiden Seiten des Türflügels jeweils eine erste Beschlagaußenfläche. Die Beschlagaußenfläche ist parallel zum Türflügel definiert. Erfindungsgemäß ist vorgesehen, dass im geschlossenen Zustand des Türflügels die erste Auflageraußenfläche bündig mit der ersten Beschlagaußenfläche abschließt. Insbesondere ist vorgesehen, dass auf beiden Seiten des Türflügels jeweils die erste Auflageraußenfläche bündig mit der ersten Beschlagaußenfläche abschließt. Im geöffneten Zustand des Türflügels schließt die zweite Auflageraußenfläche bündig mit der ersten Beschlagaußenfläche ab. Sowohl im geöffneten als auch im geschlossenen Zustand des Türflügels ist ein bündiger Übergang zwischen der zweiten Beschlagvorrichtung und dem Auflagerelement möglich. Dadurch können die Spalte zwischen der zweiten Beschlagvorrichtung und dem Auflagerelement möglichst klein ausfallen, wodurch ein relativ dichter Abschluss möglich ist, in den möglichst wenig Wasser und möglichst wenig Verschmutzung eindringt. Darüber hinaus bilden die bündigen Flächen eine leicht zu reinigende Fläche, da in einem Zug über die Beschlagaußenflächen und die Auflageraußenflächen gewischt werden kann. Dadurch, dass die Beschlagaußenflächen und die Auflageraußenflächen bündig miteinander abschließen, wird beim Reinigen des Drehflügelbeschlags kein Schmutz an eine hervorstehende Kante geschoben. Der bündige Abschluss der Beschlagaußenflächen und Auflageraußenflächen verhindert somit eine Verschmutzung der Achsvorrichtung.

Weiterhin ist vorgesehen, dass die zweite Beschlagvorrichtung eine zweite Beschlagaußenfläche aufweist. Diese ist senkrecht zum Türflügel definiert. Es schließt die zweite Beschlagaußenfläche bündig mit einer Stirnseite des Türflügels ab. Die zweite Beschlagaußenfläche und die Stirnseite des Türflügels sind im geschlossenen Zustand des Türflügels der Zarge bzw. der Wand und somit der ersten Beschlagvorrichtung zugewandt. Im geöffneten Zustand des Türflügels schließt die erste Auflageraußenfläche bündig mit der zweiten Beschlagaußenfläche ab. Im geöffneten Zustand des Türflügels, beispielsweise bei einem Verschwenken um 90°, gibt es somit zwei zueinander abgewinkelte Gesamtflächen: Zum einen bildet die erste Beschlagaußenfläche mit der zweiten Auflageraußenfläche einen bündigen Abschluss. Des Weiteren bildet auch die zweite Beschlagaußenfläche mit der ersten Auflageraußenfläche eine bündige Fläche.

In Abhängigkeit der Position des Auflagerelements bzw. der Rotationsachse ist eine Beschlagtiefe definiert. Die Rotationsachse ist von der zweiten Beschlagaußenfläche um die Beschlagtiefe beabstandet. Das Auflagerelement weist eine Auflagerbreite auf. Die Auflagerbreite wird an der zweiten Auflageraußenfläche senkrecht zur Rotationsachse gemessen. Somit ist die Auflagerbreite senkrecht zum geschlossenen Türflügel definiert. Die Beschlagtiefe ist gleich groß, wie die Hälfte der Auflagerbreite. Dadurch schließt im geöffneten Zustand des Türflügels die zweite Beschlagaußenfläche bündig mit der ersten Auflageraußenfläche ab. Des Weiteren ist an dem Auflagerelement bevorzugt eine lichte Auflagertiefe definiert, Die lichte Auflagertiefe erstreckt sich senkrecht zur Rotationsachse und definiert, wie weit das Auflagerelement von weiteren Bestandteilen der ersten Beschlagvorrichtung hervorsteht. Diese lichte Auflagertiefe ist genauso groß, wie die Auflagerbreite und dementsprechend doppelt so groß, wie die Beschlagtiefe.

Die zweite Beschlagvorrichtung weist im montierten Zustand eine Beschlagbreite auf. Die Beschlagbreite ist senkrecht zur Rotationsachse und senkrecht zum Türblatt definiert. Insbesondere wird die Beschlagbreite durch die Rotationsachse hindurch gemessen. Die Beschlagbreite definiert den Abstand der beiden gegenüberliegenden ersten Beschlagaußenflächen. Somit ist die Beschlagbreite zumindest bestimmt durch die Stärke des Türblatts, die Grundplatte und die Klemmplatte der zweiten Beschlagvorrichtung. Wenn Abdeckungen auf der Grundplatte und/oder Klemmplatte verwendet werden, so beeinflussen auch die Stärken der Abdeckungen die Beschlagbreite. Es ist vorgesehen, dass die Auflagerbreite gleich groß ist, wie die Beschlagbreite.

Bevorzugt ist vorgesehen, dass die zumindest eine erste Auflageraußenfläche und/oder die zweite Auflageraußenfläche und/oder die zumindest eine erste Beschlagaußenfläche und/oder die zweite Beschlagaußenfläche eine ebene, zur Rotationsachse parallele Fläche darstellen.

Zwischen dem Auflagerelement und der zweiten Beschlagvorrichtung sind mehrere Spalte gebildet An jedem dieser Spalte gibt es Kanten der Auflageraußenflächen und der Beschlagaußenflächen. Diese Kanten sind möglichst scharf ausgebildet, um sehr kleine Spaltmaße zu erreichen. Dadurch wird, beispielsweise beim Reinigen des Drehflügelbeschlages, vermieden, dass Schmutz in die Spalte geschoben wird. Gleichzeitig ist dadurch ein möglichst wasserdichter Abschluss der Spalte möglich. Die Kanten weisen deshalb entweder einen 90°-Winkel oder nur einen sehr kleinen Radius oder nur eine sehr kleine Fase auf. Insbesondere ist vorgesehen, dass der Radius zwischen 0 und 7 mm liegt Die Fasenbreite liegt bevorzugt zwischen 0 und 7 mm.

Besonders bevorzugt ist vorgesehen, dass der Radius der Abrundung bei 0 bis 5 mm, besonders vorzugsweise bei 0 bis 4 mm, liegt. Die Fasenbreite der Fase liegt bevorzugt bei 0 bis 5 mm, besonders bevorzugt bei 0 bis 4 mm.

Die zweite Beschlagvorrichtung umfasst vorzugsweise eine Grundplatte und eine Klemmplatte. Zwischen der Grundplatte (erste Beschlaghälfte) und der Klemmplatte (zweite Beschlaghälfte) ist der Türflügel, insbesondere aus Glas, eingeklemmt. Die zweite Beschlagvorrichtung ist U-förmig ausgebildet und weist somit zwei gegenüberliegende Schenkel auf. Zwischen diesen beiden Schenkeln befindet sich bevorzugt das Auflagerelement. Die beiden Schenkel umgreifen somit das Auflagerelement Der Türflügel selbst ist vorteilhafterweise in dem Bereich zwischen den beiden Schenkeln ausgespart, so dass hier das Auflagerelement Platz findet. Das Auflagerelement ist vorteilhafterweise blockförmig ausgestaltet.

Bevorzugt ist ein federbelasteter Stößel vorgesehen, der an der Achsvorrichtung anliegt. Die Achsvorrichtung weist zumindest eine plane Fläche auf. Der Stößel liegt direkt an dieser planen Fläche an. Dadurch wird der Türflügel in einer bestimmten Winkelposition arretiert. Die plane Fläche steht vorzugsweise parallel zur Rotationsachse oder ist lediglich leicht gegenüber der Rotationsachse geneigt. Bei einem Betätigen des Türflügels wird die plane Fläche zusammen mit dem Türflügel verdreht. Dadurch drückt die plane Fläche auf den anliegenden Stößel. Der Stößel ist federbelastet, wodurch beim Betätigen des Türflügels aus der arretierten Winkelposition ein gewisser Widerstand zu überwinden ist. Erfindungsgemäß wird für die Arretierung des Türflügels der Stößel verwendet, der auf der planen Fläche aufliegt. Diese Anordnung ist sehr unempfindlich gegenüber Verschleiß und Verschmutzung. Bei einer Verschmutzung, beispielsweise einer Kalkablagerung am Stößel oder an der planen Fläche, wird die Funktion der Arretierung nur unwesentlich beeinflusst. Durch die Bewegung des Türflügels wird eine etwaige Verschmutzung auf der planen Fläche durch den Stößel beseitigt. Das Anliegen des Stößels an der planen Fläche ermöglicht eine relativ große Berührungsfläche zwischen der planen Fläche und dem Stößel, wodurch die Flächenpressung reduziert wird und somit ein Abrieb an der planen Fläche oder am Stößel weitestgehend vermieden werden kann. Selbst bei einem gewissen Abrieb an der planen Fläche und/oder am Stößel, funktioniert die Arretierung weiterhin.

Bevorzugt ist vorgesehen, dass die Achsvorrichtung einen drehfest mit der zweiten Beschlagvorrichtung verbundenen Bolzen und ein Hubkurvenelement umfasst. Der Bolzen steckt drehfest in dem Hubkurvenelement Das Hubkurvenelement ist dabei bevorzugt als eine Manschette ausgebildet. An dem Hubkurvenelement ist die zumindest eine plane Fläche ausgebildet Dementsprechend liegt der Stößel am Hubkurvenelement an. Der Bolzen samt Hubkurvenelement kann auch als einstückiges Bauteil gefertigt werden.

An der Achsvorrichtung ist eine Mantelfläche definiert. Insbesondere ist diese Mantelfläche am Hubkurvenelement definiert. Die Mantelfläche steht insbesondere parallel zur Rotationsachse. Um die Rotationsachse ist eine Umfangsrichtung definiert. Entlang der Umfangsrichtung unterteilt sich die Mantelfläche in die bereits erwähnte plane Fläche und in zumindest eine weitere Fläche. Je nach Winkelposition des Türflügels liegt der Stößel entweder an der planen Fläche oder an einer der weiteren Flächen an. Die weiteren Flächen können ebenfalls plan oder rund sein. Die Verwendung von mehreren planen Flächen ermöglicht ein Arretieren des Türflügels an verschiedenen Winkelpositionen. Eine runde Fläche ermöglicht ein sehr leichtes Bewegen des Türflügels, da der federbelastete Stößel durch die runde Fläche relativ gut weggedrückt werden kann. Die runde Fläche kann auch als konvexe Fläche bezeichnet werden.

Ferner ist bevorzugt vorgesehen, dass der Stößel zumindest teilweise in dem Auflagerelement angeordnet ist. Insbesondere befindet sich der Stößel vollständig in dem Auflagerelement. Dadurch ist ein kompakter Aufbau des Drehflügelbeschlages möglich.

Am Stößel ist eine Kopffläche definiert. Diese Kopffläche liegt an der Achsvorrichtung an. Bevorzugt ist vorgesehen, dass diese Kopffläche plan ist. Die plane Kopffläche weist besonders bevorzugt eine Fläche von zumindest 0,25 cm² auf. Mit diesen zumindest 0,25 cm² liegt die Kopffläche vollständig an der planen Fläche der Achsvorrichtung an. Dementsprechend ist die plane Fläche der Achsvorrichtung zumindest so groß wie die Kopffläche des Stößels. Durch die ausreichend großen Flächen ist eine entsprechend geringe Flächenpressung und ein geringer Verschleiß möglich.

Alternativ dazu ist bevorzugt vorgesehen, dass die Kopffläche des Stößels kugel- oder bogenförmig ausgebildet ist. Die Kopffläche des Stößels ist somit konvex. Besonders bevorzugt ist vorgesehen, dass die Kugel- oder Bogenform der Kopffläche einen Radius von mindestens 5 mm aufweist. Durch die entsprechend große Kugel- oder Bogenform ist sichergestellt, dass der Stößel die plane Fläche an der Achsvorrichtung nicht deformiert,

Der Drehflügelbeschlag umfasst bevorzugt eine Feder, die den Stößel gegen die Achsvorrichtung drückt. Insbesondere ist die Feder als Spiralfeder ausgebildet. Vorteilhafterweise befindet sich die Feder zumindest teilweise, vorzugsweise vollständig, in dem Auflagerelement. Dadurch ist eine kompakte Bauweise gegeben.

Die Erfindung umfasst des Weiteren eine Duschabtrennung. Die Duschabtrennung umfasst zumindest einen Drehflügelbeschlag, wie er soeben beschrieben wurde, und einen Türflügel. Der Türflügel ist vorzugsweise eine rahmenlose Glasplatte. Die zweite Beschlagvorrichtung ist am Türflügel befestigt. Die erste Beschlagvorrichtung wird vorzugsweise an einer Wand befestigt, wobei bei der Duschabtrennung diese Wand ebenfalls eine Glaswand sein kann. Insbesondere bei Drehflügelbeschlägen für Duschabtrennungen ist es wichtig, dass die Arretierung des Türflügels nicht durch Verschmutzung, beispielsweise Kalkablagerung, beeinflusst wird. Auf der planen Fläche der Achsvorrichtung kann sich eine Verschmutzung schlecht ablagern. Femer wird eine etwaige Verschmutzung bei einer Bewegung des Türflügels durch den Stößel wieder entfernt. Selbst bei Ablagerung einer Kalkschicht auf der planen Fläche, funktioniert die erfindungsgemäße Arretierung weiterhin.

Die Erfindung wird nun anhand von Ausführungsbeispielen näher beschrieben. Dabei zeigen:
- Fig. 1: einen erfindungsgemäßen Drehflügelbeschlag gemäß einem ersten Ausführungsbeispiel in geschlossener Position des Türflügels,
- Fig. 2: den erfindungsgemäßen Drehflügelbeschlagt gemäß dem ersten Ausführungsbeispiel in geöffneter Position des Türflügels,
- Fig. 3: eine Explosionsdarstellung des erfindungsgemäßen Drehflügelbeschlages gemäß dem ersten Ausführungsbeispiel,
- Fig. 4: ein Detail des erfindungsgemäßen Drehflügelbeschlages gemäß dem ersten Ausführungsbeispiel,
- Fig. 5: ein Detail des erfindungsgemäßen Drehflügelbeschlages gemäß einem zweiten Ausführungsbeispiel,
- Fig. 6: eine Explosionsdarstellung des erfindungsgemäßen Drehflügelbeschlages gemäß einem dritten Ausführungsbeispiel, und
- Fig. 7 und 8: den erfindungsgemäßen Drehflügeleschlag für alle Ausführungsbeispiele zur Erläuterung der bündig abschließenden Flächen.

Im Folgenden werden anhand der Fig. 1 bis 8 mehrere Ausführungsbeispiele eines Drehflügelbeschlages 1 beschrieben. Gleiche bzw. funktional gleiche Bauteile sind in allen Ausführungsbeispielen mit denselben Bezugszeichen versehen.

Fig. 1 zeigt den Drehflügelbeschlag 1, umfassend eine erste Beschlagvorrichtung 4 und eine zweite Beschlagvorrichtung 5. Die erste Beschlagvorrichtung 4 ist an einer Glaswand 3 montiert. Die zweite Beschlagvorrichtung 5 ist an einem Türflügel 2 montiert. Der Türflügel 2 ist aus einer Glasplatte gefertigt. Fig. 1 zeigt den Türflügel in geschlossener Position. Fig. 2 zeigt den Türflügel in einer geöffneten Position. Die Anordnung ist dabei als Pendeltür ausgebildet, so dass der Türflügel aus der in Fig. 1 gezeigten Lage in beide Richtungen um 90° verschwenkbar ist.

Fig. 3 zeigt eine Explosionsdarstellung des Drehflügelbeschlages1. Die erste Beschlagvorrichtung 4 umfasst ein Auflagerelement 6, das über eine Befestigungsplatte 9 mit der Wand 3 fest verbunden ist. Das Auflagerelement 6 erstreckt sich von der Befestigungsplatte 9 senkrecht zu einer Rotationsachse 34 des Drehflügelbeschlages 1.

In dem Auflagerelement 6 ist ein Stößel 7 senkrecht zur Rotationsachse 34 linearbeweglich geführt. Der Stößel 7 ist über eine Feder 8 in Richtung der Rotationsachse 34 federbelastet. Die Feder 8 stützt sich mit einer Seite gegen den Stößel 7 und mit der anderen Seite gegen die Befestigungsplatte 9. Zur Kraftübertragung sind Federanschläge 11 zwischen der Feder 8 und dem Stößel 7 und zwischen der Feder 8 und der Befestigungsplatte 9 vorgesehen.

Die Befestigungsplatte 9 weist ein Durchgangsloch 10 auf. Über dieses Durchgangsloch 10 wird eine Federstellschraube 56 eingeführt, mittels derer der Federanschlag 11, welcher sich zwischen der Feder 8 und dem Stößel 7 befindet, einstellbar ist. Mittels der Federstellschraube 56 ist somit die auf den Stößel 7 wirkende Federkraft justierbar.

Die Befestigungsplatte 9 ist mit der Wand 3 beispielsweise verschraubbar. Erste Abdeckungen 12 bilden einen optisch ansprechenden Abschluss der Befestigungsplatte 9 und decken etwaige Befestigungsmittel ab.

In dem Auflagerelement 6 ist ein Achsloch 13 konzentrisch zur Rotationsachse 34 ausgebildet. In diesem Achsloch 13 steckt eine Achsvorrichtung 14. Die Achsvorrichtung 14 ist gebildet durch einen Bolzen 15 und ein Hubkurvenelement 16, das rotationsfest auf dem Bolzen 15 steckt. Das Hubkurvenelement 16 ist wie eine Manschette ausgebildet. Im Inneren des Auflagerelements 6 drückt der Stößel 7 gegen das Hubkurvenelement 16 der Achsvorrichtung 14.

Oben und unten auf dem Auflagerelement 6 ist jeweils eine Dichtplatte 17 angeordnet. Die Dichtplatten 17 weisen jeweils eine Lasche 18 auf. Diese Laschen 18 ragen in Aussparungen 19, die in der Befestigungsplatte 19 ausgebildet sind. Jede der beiden Dichtplatten 17 weist eine Ausnehmung 20 auf. Die Ausnehmungen 20 sind koaxial zur Rotationsachse 34 angeordnet. Die Ausnehmungen 20 und das Achsloch 13 sind beidseitig mit jeweils einem Deckel 21 verschlossen. Durch die beiden Deckel 21 ragt der Bolzen 15. Der Bolzen 15 kann drehbar in den beiden Deckeln 21 angeordnet sein. Die Dichtplatten 17 weisen, gemessen parallel zur Rotationsachse 34, eine geringere Höhe auf als die Deckel 21. Hierdurch findet beim Verschwenken des Drehflügelbeschlags 1 kein Kontakt zwischen den Dichtplatten 17 und korrespondierenden Innenflächen 60 der zweiten Beschlagvorrichtung 5 statt.

Die zweite Beschlagvorrichtung 5 weist eine erste Beschlaghälfte 22 und eine zweite Beschlaghälfte 23 auf. Die erste Beschlaghälfte 22 wird auch als Grundplatte bezeichnet. Die zweite Beschlaghälfte 23 wird auch als Klemmplatte bezeichnet Der Türflügel 2 wird zwischen den beiden Beschlaghälften 22, 23 eingeklemmt. Hierzu sind Verschraubungen 24 vorgesehen. Die Verschraubungen 24 umfassen entsprechende Schrauben, Löcher und Innengewinde in den beiden Beschlaghälften 22, 23, um den Türflügel 2 einzuklemmen.

Die zweite Beschlagvorrichtung 5, und insbesondere die beiden Beschlaghälften 22, 23, sind U-förmig ausgestaltet Dadurch weist jede der Beschlaghälften 22, 23 zwei gegenüberliegende Schenkel 25 auf. Die Schenkel 25 erstrecken sich insbesondere senkrecht zur Rotationsachse 34. Zwischen den Schenkeln 25 ist das Auflagerelement 6 angeordnet. Dementsprechend ist auch der Türflügel ausgespart, so dass das Auflagerelement 6 zwischen den Schenkeln 25 Platz findet.

Die zweite Beschlagvorrichtung 5 ist drehfest mit dem Bolzen 15 der Achsvorrichtung 14 verbunden. Hierzu sind in beiden Schenkeln 25 der ersten Beschlaghälfte 22 Klemmanordnungen vorgesehen. Jede der Kiemmanordnungen umfasst ein Loch 26, in dem der Bolzen 15 steckt. Das Loch 26 geht in einen Schlitz 27 über. In den Schlitz 27 ist eine Stellschraube 28 eingeschraubt. Durch Einschrauben der Stellschraube 28 wird der Schlitz 27 gequetscht, wodurch sich der Innendurchmesser des Lochs 26 verringert und somit der Bolzen 15 in dem Loch 26 rotationsfest eingeklemmt ist. Das Loch 26 erstreckt sich koaxial zur Rotationsachse 34. Die Stellschraube 28 erstreckt sich bevorzugt senkrecht zur Rotationsachse 34 und ist beabstandet von der Rotationsachse 34. Die Stellschraube 28 kann über ein Zugangsloch 26 betätigt werden. Das Zugangsloch 26 befindet sich in der zweiten Beschlaghälfte 28.

Zwischen den Türflügel 2 und die jeweilige Beschlaghälfte 22, 23 wird bevorzugt eine Zwischenlage 30 geklebt, um das Glas zu schützen. Zumindest die zweite Beschlaghälfte 23 ist mit einer zweiten Abdeckung 21 abgedeckt, um so die Verschraubungen 24 zu überdecken.

Fig. 4 zeigt im Detail die Ausbildung des Hubkurvenelementes 16. Dargestellt ist eine Draufsicht und eine isometrische Ansicht des Hubkurvenelementes 16. Das Hubkurvenelement 16 weist eine Mantelfläche 32 auf. Der Stößel 7 liegt mit einer Kopffläche 37 (siehe Fig. 3) an der Mantelfläche 32 auf. Die Mantelfläche 32 erstreckt sich in Umfangsrichtung um die Rotationsachse 34. Entlang der Umfangsrichtung um die Rotationsachse 34 weist die Mantelfläche 32 eine plane Fläche 35 und eine weitere Fläche 36 auf. Die plane Fläche 35 steht parallel zur Rotationsachse 34. Die weitere Fläche 36 ist als runde Fläche ausgebildet.

In der geschlossenen Stellung des Türflügels 2 stößt der Stößel 7 auf die plane Fläche 35. Bei einem Betätigen des Türflügels 2 rotiert die plane Fläche 35 und drückt somit den Stößel 7 gegen die Feder 8. Dadurch ist beim Betätigen des Türflügels 2 ein gewisser Widerstand zu spüren. Der Türflügel 2 ist in seiner geschlossenen Lage arretiert. Nur durch Überwindung der Federkraft kann der Türflügel 2 geöffnet werden. Bei einer entsprechenden Winkelposition des Türflügels 2 stößt der Stößel 7 gegen die weitere Fläche 36. Da die weitere Fläche 36 im gezeigten Ausführungsbeispiel rund ist, kann der Türflügel 2 in diesen Winkelpositionen mit relativ wenig Kraft bewegt werden.

Fig. 5 zeigt im Detail die Ausbildung des Kurvenelementes 16 gemäß einem weiteren Ausführungsbeispiel. In diesem Ausführungsbeispiel weist die Mantelfläche 32 die plane Fläche 35 und zwei weitere Flächen 36 auf. Eine der beiden weiteren Flächen 36 ist rund. Die andere weitere Fläche 36 ist plan. Dadurch gibt es zwei, um 90° versetzte Winkelpositionen, in der das Türblatt 2 arretiert ist.

Die erste Beschlagvorrichtung 4 in Fig. 3 dient zur Befestigung des Auflagerelementes 6 an einer Wand 3, die senkrecht zum geschlossenen Türflügel 2 steht. Fig. 6 zeigt in einer Explosionsdarstellung ein Ausführungsbeispiel des Drehflügelbeschlages 1, bei dem die angrenzende Wand 3 parallel zum geschlossenen Türflügel 2 steht

In Fig. 6 umfasst die erste Beschlagsvorrichtung einen Block 38, der anstatt der Befestigungsplatte 9 in Fig. 3 verwendet wird. Der Block 38 wird in eine entsprechende Aussparung der Wand 3 eingesetzt. Oben und unten auf dem Block 38 sind jeweils weitere Dichtplatten 39 vorgesehen. Die beiden weiteren Dichtplatten 39 weisen jeweils die Aussparung 19 auf, in die die Laschen 18 der Dichtplatten 17 eingreifen.

Die erste Beschlagvorrichtung 4 umfasst weitere Beschlaghälften 40. Die weiteren Beschlaghälften 40 dienen zum Einklemmen der Wand 3. Hierzu werden die weiteren Beschlaghälften 40 über Verschraubungen 41 und entsprechende Befestigungslöcher 42 miteinander und mit dem Block 38 verbunden. Die weiteren Beschlaghälften 40 bilden eine U-Form. Diese U-Form wiederum weist gegenüberliegende Schenkel 25 auf. Zwischen den Schenkeln 25 ist der Block 38 angeordnet.

Der Block 38 wird fest mit dem Auflageelement 6 verbunden. Der Federanschlag 11 auf der dem Stößel 7 abgewandten Seite der Feder 8 kann als Federstellschraube im Block 38 ausgebildet sein.

An der dem Stößel 8 abgewandten Seite des Blocks 36 ist eine Dichtlippe 43 vorgesehen. Eine ähnliche Dichtlippe 43 befindet sich an der dem Stößel 7 abgewandten Seite des Auflagerelementes 6. Die Dichtlippen 43 dichten jeweils zu den Beschlagvorrichtungen 4, 5 ab. Hierzu weisen die Beschlagvorrichtungen 4, 5 konkave Flächen 44 auf, in denen die Dichtlippen 43 anliegen.

Beide Beschlagvorrichtungen 4, 5 weisen zumindest auf einer Seite des Türflügels 2 erste Abdeckungen 12 und zweite Abdeckungen 31 auf. Die Abdeckungen 12, 31 sind über kleine Stifte 45 mit den jeweiligen Beschlaghälften 23, 40 verbunden. Die Abdeckungen 12, 31 sind auf diesen kleinen Stiften 45 aufgeclipst. Die kleinen Stifte 45 sind insbesondere federbelastet.

Anhand der Fig. 7 und 8 wird die Ausbildung von bündigen Flächen an dem Drehflügelbeschlag 1 beschrieben. Die Fig. 7 und 8 zeigen den Türflügel 2, der in geschlossener Lage senkrecht zur Wand 3 steht. Allerdings ist selbige Ausbildung der bündigen Flächen auch für das Ausführungsbeispiel gemäß Fig. 6 vorgesehen.

Das Auflagerelement 6 weist zwei gegenüberliegende erste Auflageraußenflächen 49 auf. Senkrecht zu den beiden ersten Auflageraußenflächen 49 steht eine zweite Auflageraußenfläche 50. Diese ist nur im geöffneten Zustand des Türflügels 2 zu sehen.

Die zweite Beschlagvorrichtung 5 weist zwei gegenüberliegende erste Beschlagaußenflächen 51 auf. Diese ersten Beschlagaußenflächen 51 sind durch die zweite Abdeckung 31 bzw. die Außenseite der ersten Beschlaghälfte 22 gebildet. Des Weiteren weist die zweite Beschlagvorrichtung 5 eine zweite Beschlagaußenfläche 52 auf. Diese schließt insbesondere bündig mit einer Stirnsete 55 des Türflügels 2 ab. Die Stirnseite 55 des Türflügels 2 ist im geschlossenen Zustand desselben der Wand 3 bzw. der ersten Beschlagvorrichtung 5 zugewandt.

Das Auflageelement 6 erstreckt sich senkrecht zur Rotationsachse 34 über eine Auflagerbreite 46. Diese wird auf der zweiten Auflageraußenfläche 50 gemessen. Zwischen den beiden gegenüberliegenden ersten Beschlagaußenflächen 51 ist eine Beschlagbreite 47 definiert, Eine Beschlagtiefe 48 definiert den Abstand der Rotationsachse 34 von der zweiten Beschlagaußenfläche 52.

Eine lichte Auflagertiefe 52 definiert den Abstand der zweiten Auflageraußenfläche 50 von der ersten Abdeckung 12. Die lichte Auflagertiefe 53 entspricht der Beschlagbreite 47.

Durch eine entsprechende Ausbildung der Auflagerbreite 46, der Beschlagbreite 47 und der Beschlagtiefe 48 ist es möglich, dass die Beschlagaußenflächen 41, 42 sowohl im geschlossenen als auch im offenen Zustand des Türflügels 2, wie dies Fig. 7 und 8 zeigen, bündig mit den Auflageraußenflächen 49, 50 abschließen. Dadurch sind in beiden Lagen des Türflügels 2 bündige und durchgehende Gesamtflächen gebildet.

Zwischen den Auflageraußenflächen 49, 50 und den Beschlagaußenflächen 51, 52 sind möglichst kleine Spalte gebildet. Ein jeder Spalt ist durch zwei gegenüberliegende Kanten 54 definiert. Die Kanten 54 sind möglichst scharf ausgebildet und weisen einen möglichst kleinen Radius oder eine möglichst kleine Fase auf, so dass beim Reinigen der Flächen kein Schmutz in die Spalte geschoben wird und die Spalte möglichst fluiddicht sind.

### Bezugszeichenliste

- 1: Drehflügelbeschlag
- 2: Türflügel
- 3: Wand
- 4: Erste Beschlagvorrichtung
- 5: Zweite Beschlagvorrichtung
- 6: Auflagerelement
- 7: Stößel
- 8: Feder
- 9: Befestigungsplatte
- 10: Durchgangsloch
- 11: Federanschläge
- 12: Erste Abdeckung
- 13: Achsloch
- 14: Achsvorrichtung
- 15: Bolzen
- 16: Hubkurvenelement
- 17: Dichtplatten
- 18: Lasche
- 19: Aussparungen
- 20: Ausnehmungen
- 21: Deckel
- 22: Erste Beschlaghälfte (Grundplatte)
- 23: Zweite Beschlaghälfte (Klemmplatte)
- 24: Verschraubung
- 25: Schenkel
- 26: Loch
- 27: Schlitz
- 28: Stellschraube
- 29: Zugangsloch
- 30: Zwischenlage
- 31: Zweite Abdeckung
- 32: Mantelfläche
- 34: Rotationsachse
- 35: Plane Fläche
- 36: Weitere Flächen
- 37: Kopffläche
- 38: Block
- 39: Weitere Dichtplatten
- 40: Weitere Beschlaghälften
- 41: Schrauben
- 42: Befestigungslöcher
- 43: Dichtlippen
- 44: Konkave Flächen
- 45: Kleine Stifte
- 46: Auflagerbreite
- 47: Beschlagbreite
- 48: Beschlagtiefe
- 49: Erste Auflageraußenfläche
- 50: Zweite Auflageraußenfläche
- 51: Erste Beschlagaußenfläche
- 52: Zweite Beschlagaußenfläche
- 53: Lichte Auflagertiefe
- 54: Kanten
- 55: Stirnseite
- 56: Federstellschraube
- 60: Innenflächen

## Patentansprüche

1. Drehflügelbeschlag (1), insbesondere für Pendeltüren, umfassend:
- eine an einer Zarge oder Wand befestigbare erste Beschlagvorrichtung (4) mit einem Auflagerelement (6),
- eine im Auflagerelement (6) um eine Rotationsachse (34) drehbar angeordnete Achsvorrichtung (14), und
- eine an einem Türflügel (2) befestigbare, mit der Achsvorrichtung (14) drehfest verbundene zweite Beschlagvorrichtung (5),
- wobei das Auflagerelement (6) zumindest eine erste Auflageraußenfläche (49) aufweist, die parallel zum geschlossenen Türflügel (2) definiert ist,
- wobei das Auflagerelement (6) eine zweite Auflageraußenfläche (50) aufweist, die parallel zum geöffneten Türflügel (2) definiert ist,
- wobei die zweite Beschlagvorrichtung (5) zumindest eine erste Beschlagaußenfläche (51) aufweist, die parallel zum Türflügel (2) definiert ist,
- wobei im geschlossenen Zustand des Türflügels (2) die erste Auflageraußenfläche (49) bündig mit der ersten Beschlagaußenfläche (51) abschließt, und im geöffneten Zustand des Türflügels (2) die zweite Auflageraußenfläche (50) bündig mit der ersten Beschlagaußenfläche (51) abschließt,
wobei die zweite Beschlagvorrichtung (5) eine zweite Beschlagaußenfläche (52) aufweist, die senkrecht zum Türflügel (2) definiert ist, wobei im geöffneten Zustand des Türflügels (2) die erste Auflageraußenfläche (49) bündig mit der zweiten Beschlagaußenfläche (52) abschließt,
**dadurch gekennzeichnet, dass** die zweite Beschlagaußenfläche (52) bündig mit einer Stirnseite (55) des Türflügels (2) abschließt,
dass die zweite Beschlagaußenfläche (52) um eine Beschlagtiefe (48) von der Rotationsachse (34) beabstandet ist, wobei das Auflagerelement (6) eine Auflagerbreite (46) aufweist, die senkrecht zur Rotationsachse (34) und senkrecht zum geschlossenen Türflügel (2) definiert ist, und wobei die Beschlagtiefe (48) gleichgroß ist wie die Hälfte der Auflagerbreite (46), wobei die zweite Beschlagvorrichtung (5) im montierten Zustand, inklusive etwaiger Abdeckungen (31), eine Beschlagbreite (47) aufweist, die senkrecht zur Rotationsachse (34) und senkrecht zum Türblatt (2) definiert ist, und wobei die Auflagerbreite (46) gleichgroß ist wie die Beschlagbreite (47).

2. Drehflügelbeschlag nach Anspruch 1, **dadurch gekennzeichnet, dass** die zumindest eine erste Auflageraußenfläche (49) und/oder die zweite Auflageraußenfläche (50) und/oder die zumindest eine erste Beschlagaußenfläche (51) und/oder die zweite Beschlagaußenfläche (52) eine ebene, zur Rotationsachse (34) parallele Fläche darstellen.

3. Drehflügelbeschlag nach Anspruch 2, **dadurch gekennzeichnet, dass** alle Kanten (54) der ebenen, zu Rotationsachse (34) parallelen Flächen an den Spalten zwischen dem Auflagerelement (6) und der zweiten Beschlagvorrichtung (5) eine Abrundung mit einem Radius von 0 bis 7mm oder eine Fase mit einer Fasenbreite von 0 bis 7mm aufweisen.

4. Drehflügelbeschlag nach Anspruch 3, **dadurch gekennzeichnet, dass** der Radius der Abrundung bei 0 bis 5mm, vorzugsweise 0 bis 4mm, liegt, und/oder dass die Fasenbreite der Fase bei 0 bis 5mm, vorzugsweise 0 bis 4mm liegt.

5. Drehflügelbeschlag nach einem der vorhergehenden Ansprüche, **dadurch gekennzeichnet, dass** die zweite Beschlagvorrichtung (5) U-förmig ausgebildet ist, wobei die zwei Schenkel (25) der U-Form das Auflagerelement (6) umgreifen.

6. Drehflügelbeschlag nach einem der vorhergehenden Ansprüche, **dadurch gekennzeichnet, dass** die zweite Beschlagvorrichtung (5) eine Klemmanordnung zur drehfesten Aufnahme der Achsvorrichtung (14) und zur Winkeleinstellung des Türflügels (2) gegenüber der Achsvorrichtung (14) aufweist, und wobei die Klemmanordnung zum ausschließlich kraftschlüssigen Klemmen der Achsvorrichtung (14) ausgebildet ist.

7. Drehflügelbeschlag nach Anspruch 6, **dadurch gekennzeichnet, dass** die Klemmanordnung zumindest ein Loch (26) in der zweiten Beschlagvorrichtung (5) umfasst, wobei in dem Loch (26) die Achsvorrichtung (14) steckt, und wobei der Durchmesser des Lochs (26) zum Klemmen der Achsvorrichtung (14) reduzierbar ist.

8. Drehflügelbeschlag nach Anspruch 6, **dadurch gekennzeichnet, dass** die Klemmanordnung einen Schlitz (27) und eine Stellschraube (28) umfasst, wobei das Loch (26) in den Schlitz (27) übergeht, und wobei die Stellschraube (28) zum Quetschen des Schlitzes (27) und somit zum Einklemmen der Achsvorrichtung (14) in dem Loch (26) ausgebildet ist.

9. Drehflügelbeschlag nach einem der Ansprüche 6 bis 8, **dadurch gekennzeichnet, dass** die zweite Beschlagvorrichtung (5) beidseitig des Auflagerelementes (6) jeweils eine Klemmanordnung aufweist.

10. Drehflügelbeschlag nach einem der vorhergehenden Ansprüche, **gekennzeichnet durch** einen federbelasteten, an der Achsvorrichtung (14) anliegenden Stößel (7), wobei die Achsvorrichtung (14) zumindest eine plane Fläche (35) aufweist, an der der Stößel (7) direkt anliegt, um den Türflügel (2) in einer bestimmten Winkelposition zu arretieren.

11. Drehflügelbeschlag nach Anspruch 10, **dadurch gekennzeichnet, dass** die Achsvorrichtung (14) einen drehfest mit der zweiten Beschlagvorrichtung (5) verbundenen Bolzen (15) und ein Hubkurvenelement (16) umfasst, wobei der Bolzen (15) drehfest im Hubkurvenelement (16) steckt, und wobei der Stößel (7) am Hubkurvenelement (16) anliegt.

12. Duschabtrennung umfassend zumindest einen Drehflügelbeschlag (1) nach einem der vorhergehenden Ansprüche und einen Türflügel (2), vorzugweise aus Glas, wobei die zweite Beschlagvorrichtung (5) am Türflügel (2) befestigt ist.

## Claims

1. Pivot leaf fitting (1), in particular for swing doors, comprising:
- a first fitting device (4) which can be fastened to a frame or wall and which has a bearing element (6),
- an axle device (14) which is arranged in the bearing element (6) so as to be rotatable about an axis of rotation (34), and
- a second fitting device (5) which can be fastened to a door leaf (2) and which is connected to the axle device (14) in a rotationally fixed manner,
- wherein the bearing element (6) has at least one first bearing outer surface (49) which is defined parallel to the closed door leaf (2),
- wherein the bearing element (6) has a second bearing outer surface (50) which is defined parallel to the open door leaf (2),
- wherein the second fitting device (5) has at least one first fitting outer surface (51) which is defined parallel to the door leaf (2),
- wherein, with the door leaf (2) in the closed state the first bearing outer surface (49) terminates flush with the first fitting outer surface (51), and, with the door leaf (2) in the open state, the second bearing outer surface (50) terminates flush with the first fitting outer surface (51),
wherein the second fitting device (5) has a second fitting outer surface (52) which is defined perpendicularly to the door leaf (2), wherein, with the door leaf (2) in the open state, the first bearing outer surface (49) terminates flush with the second fitting outer surface (52),
**characterized in that** the second fitting outer surface (52) terminates flush with an end side (55) of the door leaf (2),
**in that** the second fitting outer surface (52) is spaced apart from the axis of rotation (34) by a fitting depth (48), wherein the bearing element (6) has a bearing width (46) which is defined perpendicularly to the axis of rotation (34) and perpendicularly to the closed door leaf (2), and wherein the fitting depth (48) is the same size as half the bearing width (46), wherein the second fitting device (5) has, in the mounted state, including any covers (31), a fitting width (47) which is defined perpendicularly to the axis of rotation (34) and perpendicularly to the door leaf (2), and wherein the bearing width (46) is the same size as the fitting width (47).

2. Pivot leaf fitting according to Claim 1, **characterized in that** the at least one first bearing outer surface (49) and/or the second bearing outer surface (50) and/or the at least one first fitting outer surface (51) and/or the second fitting outer surface (52) constitute/constitutes a planar surface parallel to the axis of rotation (34).

3. Pivot leaf fitting according to Claim 2, **characterized in that** all of the edges (54) of the planar surfaces parallel to the axis of rotation (34) have, at the gaps between the bearing element (6) and the second fitting device (5), a rounding with a radius of 0 to 7 mm or a bevel with a bevel width of 0 to 7 mm.

4. Pivot leaf fitting according to Claim 3, **characterized in that** the radius of the rounding is 0 to 5 mm, preferably 0 to 4 mm, and/or **in that** the bevel width of the bevel is 0 to 5 mm, preferably 0 to 4 mm.

5. Pivot leaf fitting according to one of the preceding claims, **characterized in that** the second fitting device (5) is U-shaped in form, wherein the two legs (25) of the U-shape engage around the bearing element (6).

6. Pivot leaf fitting according to one of the preceding claims, **characterized in that** the second fitting device (5) has a clamping arrangement for rotationally fixedly receiving the axle device (14) and for angularly setting the door leaf (2) with respect to the axle device (14), and wherein the clamping arrangement is designed for exclusively form-fitting clamping of the axle device (14).

7. Pivot leaf fitting according to Claim 6, **characterized in that** the clamping arrangement comprises at least one hole (26) in the second fitting device (5), wherein the axle device (14) fits in the hole (26), and wherein the diameter of the hole (26) can be reduced for clamping the axle device (14) .

8. Pivot leaf fitting according to Claim 6, **characterized in that** the clamping arrangement comprises a slot (27) and a setting screw (28), wherein the hole (26) transitions into the slot (27), and wherein the setting screw (28) is designed to squeeze the slot (27) and thus to clamp the axle device (14) in the hole (26).

9. Pivot leaf fitting according to one of Claims 6 to 8, **characterized in that** the second fitting device (5) has a respective clamping arrangement on both sides of the bearing element (6).

10. Pivot leaf fitting according to one of the preceding claims, **characterized by** a spring-loaded plunger (7) bearing against the axle device (14), wherein the axle device (14) has at least one flat surface (35) against which the plunger (7) directly bears, in order to arrest the door leaf (2) in a specific angular position.

11. Pivot leaf fitting according to Claim 10, **characterized in that** the axle device (14) comprises a bolt (15), which is connected to the second fitting device (5) in a rotationally fixed manner, and a lifting cam element (16), wherein the bolt (15) fits in the lifting cam element (16) in a rotationally fixed manner, and wherein the plunger (7) bears against the lifting cam element (16).

12. Shower partitioning comprising at least one pivot leaf fitting (1) according to one of the preceding claims and a door leaf (2), preferably made of glass, wherein the second fitting device (5) is fastened to the door leaf (2).

## Revendications

1. Ferrure pour battant (1), en particulier pour portes battantes, comprenant :
- un premier dispositif de ferrure (4) pouvant être fixé sur un châssis ou une porte avec un élément d'appui (6),
- un dispositif d'essieu (14) disposé dans l'élément d'appui (6) de manière à pouvoir tourner autour d'un axe de rotation (34), et
- un deuxième dispositif de ferrure (5) pouvant être fixé à un battant de porte (2), relié de manière solidaire en rotation au dispositif d'essieu (14),
- dans laquelle l'élément d'appui (6) présente au moins une première surface extérieure d'appui (49), qui est définie parallèlement au battant de porte (2) fermé,
- dans laquelle l'élément d'appui (6) présente une deuxième surface extérieure d'appui (50), qui est définie parallèlement au battant de porte (2) ouvert,
- dans laquelle le deuxième dispositif de ferrure (5) présente au moins une première surface extérieure de ferrure (51), qui est définie parallèlement au battant de porte (2),
- dans laquelle dans l'état fermé du battant de porte (2), la première surface extérieure d'appui (49) se termine à fleur avec la première surface extérieure de ferrure (51), et dans l'état ouvert du battant de porte (2), la deuxième surface extérieure d'appui (50) se termine à fleur avec la première surface extérieure de ferrure (51),
dans laquelle le deuxième dispositif de ferrure (5) présente une deuxième surface extérieure de ferrure (52), qui est définie perpendiculairement au battant de porte (2), dans laquelle dans l'état ouvert du battant de porte (2), la première surface extérieure d'appui (49) se termine à fleur avec la deuxième surface extérieure de ferrure (52),
**caractérisée en ce que** la deuxième surface extérieure de ferrure (52) se termine à fleur avec une face frontale (55) du battant de porte (2),
**que** la deuxième surface extérieure de ferrure (52) est espacée de l'axe de rotation (34) d'une profondeur de ferrure (48), dans laquelle l'élément d'appui (6) présente une largeur d'appui (46), qui est définie perpendiculairement à l'axe de rotation (34) et perpendiculairement au battant de porte (2) fermé, et dans laquelle la profondeur de ferrure (48) est aussi grande que la moitié de la largeur d'appui (46),
dans laquelle le deuxième dispositif de ferrure (5) présente dans l'état monté, y compris d'éventuels caches (31), une largeur de ferrure (47) qui est définie perpendiculairement à l'axe de rotation (34) et perpendiculairement au battant de porte (2), et dans laquelle la largeur d'appui (46) est aussi grande que la largeur de ferrure (47).

2. Ferrure pour battant selon la revendication 1, **caractérisée en ce que** la au moins une première surface extérieure d'appui (49) et/ou la deuxième surface extérieure d'appui (50) et/ou la au moins une première surface extérieure de ferrure (51) et/ou la deuxième surface extérieure de ferrure (52) représentent une surface plate, parallèle à l'axe de rotation (34).

3. Ferrure pour battant selon la revendication 2, **caractérisée en ce que** tous les bords (54) des surfaces plates parallèles à l'axe de rotation (34) présentent sur les fentes entre l'élément d'appui (6) et le deuxième dispositif de ferrure (5) un arrondi avec un rayon de 0 à 7 mm ou un chanfrein avec une largeur de chanfrein de 0 à 7 mm.

4. Ferrure pour battant selon la revendication 3, **caractérisée en ce que** le rayon de l'arrondi est de 0 à 5 mm, de préférence 0 à 4 mm, et/ou que la largeur de chanfrein du chanfrein est de 0 à 5 mm, de préférence 0 à 4 mm.

5. Ferrure pour battant selon l'une quelconque des revendications précédentes, **caractérisée en ce que** le deuxième dispositif de ferrure (5) est réalisé en forme de U, dans laquelle les deux branches (25) de la forme de U entourent l'élément d'appui (6).

6. Ferrure pour battant selon l'une quelconque des revendications précédentes, **caractérisée en ce que** le deuxième dispositif de ferrure (5) présente un ensemble de serrage pour le logement solidaire en rotation du dispositif d'essieu (14) et pour le réglage angulaire du battant de porte (2) par rapport au dispositif d'essieu (14), et dans laquelle l'ensemble de serrage est réalisé pour le serrage exclusivement par coopération de formes du dispositif d'essieu (14).

7. Ferrure pour battant selon la revendication 6, **caractérisée en ce que** l'ensemble de serrage comprend au moins un trou (26) dans le deuxième dispositif de ferrure (5), dans laquelle le dispositif d'essieu (14) est enfoncé dans le trou (26), et dans laquelle le diamètre du trou (26) peut être réduit pour le serrage du dispositif d'essieu (14).

8. Ferrure pour battant selon la revendication 6, **caractérisée en ce que** l'ensemble de serrage comprend une fente (27) et une vis de réglage (28), dans laquelle le trou (26) passe dans la fente (27), et dans laquelle la vis de réglage (28) est réalisée pour écraser la fente (27) et donc pour coincer le dispositif d'essieu (14) dans le trou (26).

9. Ferrure pour battant selon l'une quelconque des revendications 6 à 8, **caractérisée en ce que** le deuxième dispositif de ferrure (5) présente des deux côtés de l'élément d'appui (6) respectivement un ensemble de serrage.

10. Ferrure pour battant selon l'une quelconque des revendications précédentes, **caractérisée par** un poussoir (7) sollicité par un ressort, s'appliquant contre le dispositif d'essieu (14), dans laquelle le dispositif d'essieu (14) présente au moins une surface plane (35), contre laquelle le poussoir (7) s'applique directement, afin d'arrêter le battant de porte (2) dans une position angulaire définie.

11. Ferrure pour battant selon la revendication 10, **caractérisée en ce que** le dispositif d'essieu (14) comprend un axe (15) relié de manière solidaire en rotation au deuxième dispositif de ferrure (5) et un élément came de levage (16), dans laquelle l'axe (15) est enfoncé de manière solidaire en rotation dans l'élément came de levage (16), et dans laquelle le poussoir (7) s'applique contre l'élément came de levage (16).

12. Séparation de douche comprenant au moins une ferrure pour battant (1) selon l'une quelconque des revendications précédentes et un battant de porte (2), de préférence en verre, dans laquelle le deuxième dispositif de ferrure (5) est fixé sur le battant de porte (2).
